# EUROPÄISCHE PATENTSCHRIFT

(11) **EP 1 802 172 B1**
(45) Veröffentlichungstag und Bekanntmachung des Hinweises auf die Patenterteilung: **15.06.2011**
(21) Anmeldenummer: 06124658.3
(22) Anmeldetag: 23.11.2006
(51) Int. Cl.: H04R 25/00

(54) **Cerumenschutzvorrichtung**
Cerumen protector
Système de protection contre le cérumen

(30) Priorität: 20.12.2005 DE 102005061001
(43) Veröffentlichungstag der Anmeldung: 27.06.2007
(73) Patentinhaber: Siemens Audiologische Technik GmbH, 91058 Erlangen (DE)
(72) Erfinder: Gebert, Anton, 91077 Kleinsendelbach (DE)
(74) Vertreter: Maier, Daniel Oliver

(56) Entgegenhaltungen:
- US-A- 4 972 488
- US-A- 6 164 409
- Sonion: "C-Barrier Rev. 01"[Online] 1. Oktober 2005 (2005-10-01), Seiten 1-17, XP002581652 Sonion Application Note Gefunden im Internet: URL:www.sonion.com> [gefunden am 2007-04-12]

## Beschreibung

Die vorliegende Erfindung betrifft eine Cerumenschutzvorrichtung für ein Hörgerät oder eine andere Hörvorrichtung, z. B. ein Headset, mit einem Träger, der eine Schalldurchtrittsöffnung aufweist, und eine Membran, die zum Schutz gegen eindringendes Cerumen über die Schalldurchtrittsöffnung gespannt ist.

Hörgeräte sind im täglichen Einsatz verschiedensten Stoffen ausgesetzt, die Verschmutzungen in den Geräten und besonders in den Wandlern der Geräte verursachen können. Derartige Stoffe sind insbesondere Schweiß und Cerumen. Verschmutzungen innerhalb der Wandler, nämlich der Mikrofone und Hörer, führen zu hohen Servicekosten, da die verschmutzten Wandler gereinigt und im schlimmsten Fall sogar ausgetauscht werden müssen.

Zur Lösung dieses Problems werden häufig offene Cerumenschutzsysteme eingesetzt, damit das Cerumen nicht ohne weiteres beispielsweise zum Hörer gelangen kann. Derartige offene Cerumenschutzsysteme können die Verschmutzung des Hörers aber nicht immer verhindern.

Als alternative Lösung wird in der Druckschrift
DE 196 40 796 A1 ein Hörgerät vorgestellt, bei dem der Hörer durch eine Membran vom Trommelfell abgeschlossen ist. Ebenso zeigt die Druckschrift US 2005/0018866 A1 einen akustisch transparenten Verschmutzungsschutz für Audiowandler. Ein Schutzfilm soll feste, flüssige und gasförmige Kontaminenten von dem akustischen Wandler abhalten.

Da die Schutzmembranen aus akustischen Gründen sehr dünn sind, sind sie auch gegenüber Beschädigungen und Zerstörungen sehr anfällig. Daher muss ständig überprüft werden, ob die Membran noch intakt ist. Hierbei besteht jedoch die Problematik, dass die Schallöffnung, über die die Membran gespannt ist, in der Regel sehr klein ist, so dass eine Beschädigung der Membran nur mit Mühe optisch wahrgenommen werden kann.

Auch die Firma Sonion bietet Hörgeräte an, deren Hörerausgang mit einer Membran gegen Cerumen geschützt werden soll. Zur Inspektion dieser Membran wird in einer "Application Note", "C-Barrier", vom 01.10.2005 unter www.sonion.com auf Seite 15 vorgeschlagen, eine Taschenlampe zu verwenden. Wenn die Membran intakt ist, reflektiert sie das Licht der Taschenlampe unter dem entsprechenden Winkel. Wenn die Membran verschmutzt oder beschädigt ist, wird das Licht nicht reflektiert. Dieses Prüfungsverfahren ist jedoch nur für einen beschränkten Personenkreis ohne weiteres ausführbar, da es verhältnismäßig kompliziert ist.

Aus der Druckschrift US 4 972 488 ist eine Cerumenbarriere für ein Hörgerät bekannt. Die Barriere umfasst ein Gehäuse mit einer zentralen Durchgangsachse sowie eine Vielzahl von Vorsprüngen und ein Sieb. Die Vorsprünge ragen nach innen in das Gehäuse.

Weiterhin offenbart die Druckschrift US 6 164 409 A eine Cerumenschutzmembran für Hörgeräte, die nicht porös ist. Die Membran bedeckt den Schallauslass des Hörgeräts vollständig. Sie besteht aus einem Kunststoff, aus einem metallisierten Kunststoff oder aus Edelstahl.

Die Aufgabe der vorliegenden Erfindung besteht somit darin, eine Cerumenschutzvorrichtung vorzuschlagen, bei der die Beschädigung einer Membran leichter festgestellt werden kann.

Erfindungsgemäß wird diese Aufgabe gelöst durch eine Cerumenschutzvorrichtung für ein Hörgerät mit einem Träger, der eine Schalldurchtrittsöffnung aufweist, und einer Membran, die zum Schutz gegen eindringendes Cerumen über die Schalldurchtrittsöffnung gespannt ist, wobei der Helligkeitskontrast zwischen der Membran und dem Träger größer als 0,1 ist.

Ferner ist es erfindungsgemäß vorgesehen, eine Cerumenschutzvorrichtung für ein Hörgerät mit einem Träger, der eine Schalldurchtrittsöffnung aufweist, und einer Membran, die zum Schutz gegen eindringendes Cerumen über die Schalldurchtrittsöffnung gespannt ist, wobei die Farbe der Membran von der Farbe des Trägers auf einem Blau-Gelb-Rot-Farbkreis mindestens 60° beabstandet ist.

In vorteilhafter Weise besteht erfindungsgemäß ein für das Auge deutlich wahrnehmbarer Kontrast zwischen der Schutzmembran und dem Träger, so dass beim Reißen der Membran der darunterliegende Träger sichtbar wird und somit eine Beschädigung leicht erkannt werden kann.

Vorzugweise ist der Helligkeitskontrast zwischen der Membran und dem Träger größer 0,3, größer 0,5, größer 0,7 oder sogar größer 0,9. Je stärker der Kontrast zwischen den beiden Komponenten ist, desto leichter lässt sich eine Beschädigung der Membran feststellen. Damit wird die akustische Erkennung eines Defekts der Membran wesentlich einfacher als bei den üblicherweise verwendeten transparenten Membranen.

Wird der Farbkontrast zwischen der Membran und dem Träger ausgenützt, so kann es hilfreich sein, wenn die Farbe der Membran von der Farbe des Trägers auf dem Farbkreis mindestens 90° beabstandet ist. Noch günstiger ist es, wenn die beiden Farben im Wesentlichen komplementär sind. Dadurch ist auch bei schlechten Lichtverhältnissen in der Regel eine gute Möglichkeit gegeben, die Membran zuverlässig zu untersuchen.

Bei einer speziellen Ausführungsform kann der Träger, auf dem die Membran aufgespannt ist, trichterförmig sein. Damit kann im Falle eines Risses hinter einem Großteil der Membran der Träger optisch wahrgenommen werden.

Die vorliegende Erfindung wird nun anhand der beigefügten Zeichnungen näher erläutert, in denen zeigen:
- FIG 1: einen Querschnitt durch eine erfindungsgemäße Cerumenschutzvorrichtung und
- FIG 2: einen Blau-Gelb-Rot-Farbkreis der Malerei.

Die nachfolgend näher geschilderten Ausführungsbeispiele stellen bevorzugte Ausführungsformen der vorliegenden Erfindung dar.

Die in FIG 1 schematisch dargestellte Cerumenschutzvorrichtung weist einen im Wesentlichen trichterförmigen Träger 1 auf. Mit seinem verjüngten Ende 2 wird der Träger auf einen Schallauslaß eines nicht dargestellten Hörers eines Hörgeräts gesteckt. An seinem gegenüberliegenden Ende weist der Träger 1 eine weite Schallöffnung 3 auf, die von einer Membran 4 überspannt ist.

Die Membran 4 besitzt beispielsweise eine dunkle Farbe, während der Membran-Träger 1 hell gefärbt ist. Durch diesen deutlichen Hell-Dunkel-Kontrast lässt sich ein Defekt der Membran 4 leicht erkennen, da durch die beschädigte, dunkle Membran 4 der helle Träger 1 sichtbar wird.

Der Helligkeitsunterschied zwischen der Membran 4 und dem Träger 1 bestimmt den Helligkeitskontrast zwischen beiden Komponenten. Allgemein ist der Kontrast K definiert als:
K = (Iₘₐₓ - Iₘᵢₙ) / (Iₘₐₓ + Iₘᵢₙ). Dabei bezeichnet Iₘₐₓ die Lichtstärke der helleren und Iₘᵢₙ die Lichtstärke der dunkleren Komponente. Die Lichtstärke selbst stellt den Quotienten aus Lichtstrom und Raumwinkel dar. Der in diesem Dokument verwendete Begriff "Helligkeitskontrast" bezieht sich auf obige Definition.

Sind die Membran und der Träger gleich hell, so ist Iₘₐₓ = Iₘᵢₙ und somit K = 0. Ist hingegen eine der beiden Komponenten schwarz, d. h. Iₘᵢₙ = 0, so ist K = 1. Der Kontrast K bewegt sich gemäß dieser Definition also zwischen den Werten 0 und 1.

Alternativ kann auch ein physiologischer Kontrast Kₚₕ betrachtet werden. Dieser ist wie folgt definiert: Kₚₕ = (L_{ob} - L_{U})/(L_{U}) .
Dabei bezeichnet L_{ob} die Leuchtdichte eines Objekts und L_{U} die Leuchtdichte der Umgebung. Damit das menschliche Auge Objekte in einer Umgebung wahrnehmen kann, muss zwischen dem Objekt und der Umgebung ein entsprechender Kontrast vorliegen. Im einfachsten Fall ist dies ein Unterschied in der Leuchtdichte.

Dazu können noch Farbunterschiede hinzukommen. Der physiologische Kontrast Kₚₕ kann Werte zwischen -1 und +∞ annehmen. Die oben und in den Patentansprüchen angegebenen Helligkeitskontrastwerte können in entsprechende physiologische Kontrastwerte umgerechnet werden. Dass zwischen Träger und Membran ein erhöhter Kontrast bestehen soll, bleibt davon unberührt.

Der soeben beschriebene Helligkeitskontrast kann als eine physikalische Kontrastvariante angesehen werden. Das menschliche Auge ist aber auch in der Lage, andere optische Kontraste wahrzunehmen. Dementsprechend existieren beispielsweise in der Malerei neben dem Hell-Dunkel-Kontrast noch andere Kontrastdefinitionen wie: Kalt-Warm-Kontrast, Farbe-an-sich-Kontrast, Komplementärkontrast, Qualitätskontrast, Quantitätskontrast, Simultankontrast und Sukzessivkontrast. Unabhängig von der Kontrastart soll zwischen dem Träger und der Membran ein gut wahrnehmbarer Kontrast eingestellt werden.

In einem weiteren Ausführungsbeispiel wird nun der Farbkontrast zur besseren Wahrnehmung eines Defekts der Membran verwendet. Zur Definition des Farbkontrasts wird der in FIG 2 dargestellte Blau-Gelb-Rot-Farbkreis der Malerei verwendet. Die drei Hauptfarben blau, rot und gelb liegen auf dem Farbkreis in einem Abstand von 120°. Um einen für die Defekterkennung ausreichenden Farbkontrast zu verwirklichen, sollten die beiden verwendeten Farben mindestens 60° beabstandet sein. In FIG 2 ist dies für Dunkel- und Hellorange eingezeichnet. Bei mindestens 90° Abstand ist der Farbkontrast bereits deutlich höher, beispielsweise für Dunkelorgane und Gelb. Wenn die für die Membran 4 und den Träger 1 verwendeten Farben auf dem Farbkreis direkt gegenüberliegen, sind die beiden Farben zueinander komplementär und es ist der größte Farbkontrast erreicht (im gewählten Beispiel: Dunkelorgan und Türkis). Ein Defekt der Membran 4 lässt sich dann farblich am leichtesten erkennen.

Wie auch immer der hohe Kontrast zwischen der Membran und dem Träger erzielt wird, die Wahrnehmung von Defekten der Membran wird auf alle Fälle deutlich erleichtert.

## Patentansprüche

1. Cerumenschutzvorrichtung für ein Hörgerät mit
- einem Träger (1), der eine Schalldurchtrittsöffnung (3) aufweist, und
- einer Membran (4), die zum Schutz gegen eindringendes Cerumen über die Schalldurchtrittsöffnung (3) gespannt ist,
**dadurch gekennzeichnet, dass**
- ein optischer Kontrast zwischen der Membran (4) und dem Träger (1) einen vorgegebenen Wert übersteigt.

2. Cerumenschutzvorrichtung nach Anspruch 1, wobei der optische Kontrast der Helligkeitskontrast ist und der Helligkeitskontrast zwischen der Membran (4) und dem Träger (1) größer als 0,1 ist.

3. Cerumenschutzvorrichtung nach Anspruch 2, wobei der Helligkeitskontrast größer 0,3 ist.

4. Cerumenschutzvorrichtung nach Anspruch 2, wobei der Helligkeitskontrast größer 0,5 ist.

5. Cerumenschutzvorrichtung nach Anspruch 2, wobei der Helligkeitskontrast größer 0,7 ist.

6. Cerumenschutzvorrichtung nach Anspruch 2, wobei der Helligkeitskontrast größer 0,9 ist.

7. Cerumenschutzvorrichtung nach Anspruch 1, wobei der optische Kontrast ein Farbkontrast ist und die Farbe der Membran (4) von der Farbe des Trägers (1) auf einem Blau-Gelb-Rot-Farbkreis mindestens 60° beabstandet ist.

8. Cerumenschutzvorrichtung nach Anspruch 7, wobei die Farben auf dem Farbkreis mindestens 90° beabstandet sind.

9. Cerumenschutzvorrichtung nach Anspruch 7, wobei die beiden Farben im Wesentlichen komplementär sind.

10. Cerumenschutzvorrichtung nach einem der vorhergehenden Ansprüche, wobei der Träger (1) trichterförmig ausgestaltet ist.

## Claims

1. Earwax protection device for a hearing aid, having
- a carrier (1) that has a sound passage opening (3), and
- a membrane (4) that is tensioned over the sound passage opening (3) in order to protect against penetrating earwax, **characterized in that**
- an optical contrast between the membrane (4) and the carrier (1) exceeds a predetermined value.

2. Earwax protection device according to Claim 1, in which the optical contrast is the brightness contrast and the brightness contrast between the membrane (4) and the carrier (1) is greater than 0.1.

3. Earwax protection device according to Claim 2, in which the brightness contrast is greater than 0.3.

4. Earwax protection device according to Claim 2, in which the brightness contrast is greater than 0.5.

5. Earwax protection device according to Claim 2, in which the brightness contrast is greater than 0.7.

6. Earwax protection device according to Claim 2, in which the brightness contrast is greater than 0.9.

7. Earwax protection device according to Claim 1, in which the optical contrast is a colour contrast and the colour of the membrane (4) is spaced apart by at least 60° from the colour of the carrier (1) on a blue-yellow-red colour circle.

8. Earwax protection device according to Claim 7, in which the colours are spaced apart by at least 90° on the colour circle.

9. Earwax protection device according to Claim 7, in which the two colours are essentially complementary.

10. Earwax protection device according to one of the preceding claims, in which the carrier (1) is of funnel-shaped design.

## Revendications

1. Dispositif de protection vis-à-vis du cérumen pour une prothèse auditive, comprenant
- un support ( 1 ) qui comporte une ouverture ( 3 ) de passage du son et
- une membrane ( 4 ) qui, pour la protection vis-à-vis de la pénétration du cérumen, est tendue sur l'ouverture ( 3 ) de passage du son,
**caractérisé en ce que**
- un contraste optique entre la membrane ( 4 ) et le support ( 1 ) dépasse une valeur prescrite.

2. Dispositif de protection vis-à-vis du cérumen suivant la revendication 1, dans lequel le contraste optique et le contraste de brillance entre la membrane ( 4 ) et le support ( 1 ) est plus grand que 0,1.

3. Dispositif de protection vis-à-vis du cérumen suivant la revendication 2, dans lequel le contraste de brillance est plus grand que 0,3.

4. Dispositif de protection vis-à-vis du cérumen suivant la revendication 2, dans lequel le contraste de brillance est plus grand que 0,5.

5. Dispositif de protection vis-à-vis du cérumen suivant la revendication 5, dans lequel le contraste de brillance est plus grand que 0,7.

6. Dispositif de protection vis-à-vis du cérumen suivant la revendication 2, dans lequel le contraste de brillance est plus grand que 0,9.

7. Dispositif de protection vis-à-vis du cérumen suivant la revendication 1, dans lequel le contraste optique est un contraste de couleurs et la couleur ( 4 ) de la membrane est à une distance de la couleur du support ( 1 ) d'au moins 60° sur un cercle de couleur bleu-jaune-rouge.

8. Dispositif de protection vis-à-vis du cérumen suivant la revendication 7, dans lequel les couleurs sont distantes d'au moins 90° sur le cercle de couleur.

9. Dispositif de protection vis-à-vis du cérumen suivant la revendication 7, dans lequel les deux couleurs sont sensiblement complémentaires.

10. Dispositif de protection vis-à-vis du cérumen suivant l'une des revendications précédentes, dans lequel le support ( 1 ) est conformé en entonnoir.
